# EUROPÄISCHE PATENTANMELDUNG

(11) **EP 0 402 471 A1**
(43) Veröffentlichungstag der Anmeldung: **19.12.1990**
(21) Anmeldenummer: 89903945.7
(22) Anmeldetag: 20.12.1988
(51) Int. Cl.: B05B 7/20

(54) **ZYLINDER EINER ANLAGE ZUR DETONATIONSBESCHICHTUNG**

(71) Anmelder: INSTITUT GIDRODINAMIKI IMENI M.A. LAVRENTIEVA SIBIRSKOGO OTDELENIA AKADEMII NAUK SSSR, Novosibrsk 630090 (RU)
(72) Erfinder: ULYANITSKY, Vladimir Jurievich, Novosibirsk, 630090 (SU); VASILIEV, Anatoly Alexandrovich, Novosibirsk, 630090 (SU); GAVRILENKO, Tamara Petrovna, Novosibirsk, 630090 (SU); KRASNOV, Adolf Nikitich, Moscow, 117311 (SU); NIKOLAEV, Jury Arkadievich, Novosibirsk, 630090 (SU); PODENKOV, Nikolai Ivanovich, Moscow, 113209 (SU)
(74) Vertreter: Füchsle, Klaus
(86) Internationale Anmeldenummer: PCT/SU1988/000266
(87) Internationale Veröffentlichungsnummer: WO 1990/006813

(57) **Zusammenfassung**

Das Rohr einer Anlage enthält eine Einrichtung (1) zur Initiierung einer Explosion, die mit einer Explosionskammer (2) verbunden ist, in der ein Beschleuniger (3) des Obergangs vom Brennen in eine Explosion aufgestellt ist, der die Form eines Raumgitters hat, das koaxial in der Kammer (2) installiert ist. Die Größe jeder Masche (4) des Gitters gleicht im wesentlichen der Maschengröße einer stationären Explosionsdruckwelle in einem explosiven Gemisch mit bestimmter Zusammensetzung. Die Anzahl der Maschen (14) des Gitters im Querschnitt der Explosionskammer (2) nimmt in Richtung zum offenen Ende des Rohrs zu, wobei durchgehende Kanäle (5) für den Durchgang des Gases von der Einrichtung (1) zur Initiierung einer Explosion in die Explosionskammer (2) entstehen. Die am Außenrand liegenden Kanäle (5) des Gitters verlaufen unter einem spitzen Winkel (α) zur Achse des Rohrs.

## Beschreibung

### Gebiet der Technik

Die Erfindung bezieht sich auf die Ausrüstung zum Auftragen von Schutzüberzügen auf Werkstücke und betrifft das Rohr einer Anlage zum Explosivaufdampfen von Überzügen.

Am effektivsten ist die Anwendung der vorliegenden Erfindung im Maschinenbau, wo daa Auftragen von Überzügen aus Sinterhartmetallen auf der Grundlage von Wolfram-, Chrom- und Titankarbid auf Werkstücke, die einem intensiven Abriebverschleiβ unterliegen,, die Betriebszeit der Maschinen und Mechanismen um das ...zigfache erhöht.

Ein weiteres Anwendungsgebiet der vorliegenden Erfindung ist der Korrosionsschutz der Oberfläche von Werkstücken und Maschinen, die aggressiven Medien ausgesetzt sind (Säuren, Laugen, Meerwasser) oder beim Schließen von Starkstromkreisen verwendet werden.

### Zugrundeliegender Stand der Technik

Zum Auftragen von Überzügen werden gegenwärtig Anlagen zum Explosivaufdampfen verwendet, in denen als Brennkomponente des explosiven Gemisches Azetylen verwendet wird, weil Azetylen-Sauerstoff-Gemische überaus explosiv sind, mit anderen Worten, weil bei ihnen von allen explosiven Gasgemischen der Übergang vom Brennen in eine Explosion am kürzesten ist. Diese Vorzüge der Azetylen-Sauerstoff-Gemische ermöglichen es, in Anlagen zum Explosivaufdampfen von Überzügen kurze Rohre zu verwenden, wodurch der Metallgehalt der Anlagen wesentlich verringert und eine hohe Leistung erzielt wird.

Die Verwendung von Azetylen als Brennkomponente in explosiven Gasgemischen ist jedoch überaus gefährlich bei der Durchführung von Arbeiten, da sich Explosionen von Azetylen-Sauerstoff-Gemischen durch Schlitze von weniger als 0,1 mm fortpflanzen und außerdem Azetylen sogar dann explodieren kann, wenn das Gemisch keinen Sauerstoff enthält.

Diese Eigenschaften der Azetylen-Sauerstoff-Gemische erfordern zusätzliche Vorrichtungen in den Anlagen zum Explosivaufdampfen von Überzügen, die einen Durchbruch der Explosion aus dem Rohr der Anlage durch die-Gasleitungen in das Einspeisungssystem für Azetylenflaschenbatterien verhindern (Rückschlag).

Es ist eine Anlage zum Explosivaufdampfen bekannt (US, A, 2869924), in der zur Beseitigung von Rückscnlägen zwischen dem Rohr und dem Gaseinspeisungssystem eine Sicherheitsrohrschlange installiert ist, die vor dem Zünden des explosiven Gemisches mit einem Inertgas (Stickstoff) gefüllt wird und ein Hindernis auf dem Weg der Ausbreitung der Explosion darstellt. Es werden auch andere verschiedenartige Vorrichtungen zur Verhinderung von Rückschlägen verwendet.

Diese Vorrichtungen garantieren jedoch keine absolute Betriebssicherheit der Anlagen zum Explosivaufdampfen, in denen Azetylen-Sauerstoff-Gemische verwendet werden. Einen gefahrlosen Betrieb der Anlagen zum Explosivaufdampfen kann man nur bei Verwendung schwerexplosiver Brennstoff-Sauerstoff--Gemische als explosives Gemisch gewährleisten, wenn als Brennstoff Methan, Propan, Butan u.a. verwendet wird. Bei Verwendung schwerexplosiver Gemische müssen die Anlagen zum Explosivaufdampfen mit längeren Rohren ausgarüstet sein im Vergleich zu Anlagen, die mit Azetylen-Sauerstoff-Gemischen betrieben werden, aufgrund der erheblichen Länge des Abschnitts des Übergangs vom Brennen in eine Explosion bei der Ausbildung der Explosionsdruckwelle im Rohr der Anlage, und folglich wird wesentlich mehr Gas verbraucht und eine geringere Leistung der Anlage infolge der geringeren Schußzahl pro Sekunde erzielt.

Bei schwerexplosiven Gemischen ist der Übergang vom Brennen in eine Explosion um mehr als 100mal länger als bei, Azetylen-Sauerstoff-Gemischen.

Um in Anlagen zum Explosivaufdampfen schwerexplosive Gemische ohne Vergrößerung ihrer äußeren Abmessungen bei gleicher Leistung und gleichem Verbrauch der Arbeitsgase zu verwenden, müssen im Rohr der Anlage spezielle Vorrichtungen installiert werden, die die Länge des Übergangs vom Brennen in eine Explosion verkürzen.

.Es ist das Rohr einer Anlage zum Explosivaufdampfen bekannt, an dessen Wänden eine Spirale angebracht ist (K.I.Scholkin,Ya.L. Troshin "Gasdynamik des Brennens", 1963, Verlag der Akademie der Wissenschaften der UdSSR, Moskau, S. 206), die die Ausbreitung der Flamme durch deren zusätzliche Verwirbelung beschleunigt, wenn der Gasstrom auf Hindernisse auftrifft, in diesem Fall auf die Wicklungen der Spirale. Die Anwendung der Scholkin-Spirale beim Zünden schwerexplosiver Gemische bewirkt nur eine unerhebliche Verkürzung der Länge des Abschnitts des Übergangs vom Brennen in eine Explosion.

Nach dem technischen Grundgedanken und dem erzielten Ergebnis kommt der hier beschriebenen Erfindung das Rohr einer Anlage zum Explosivaufdampfen von Überzügen am nächsten (A.I. Zverev u.a. "Explosivaufdampfen von Überzügen", 1979, Verlag Sudostrojenie, Leningrad, S. 172), das eine Vorrichtung zum Zünden des Gemisches und eine Explosionskammer enthält, deren Querschnitt am Außenrand gleichmäßig verteilte, durchgehende Bohrungen hat.

Nach dem Füllen des Rohrs mit einem explosiven Gemisch und dem hermetischen Verschließen der Gasleitungen wird das Gemisch am geschlossenen Ende des Rohrs gezündet. In der beschriebenen Vorrichtung geht die Flamme bei der Ausbreitung durch die Bohrungen in die Explosionskammer und dann in das Rohr. Solch eine Vorrichtung dient der Verkürzung der Länge des Abschnitts des Übergangs vom Brennen in eine Explosion durch ein gleichmäßigeres Zünden des Gemisches infolge des Umformens des ursprünglichen Zündnestes in eine Reihe Zündnester, die auf den Stegen zwischen den Bohrungen entstehen. Diese Stege stellen ebenso wie die Scholkin-Spirale Hindernisse auf dem Weg der Ausbreitung der Flamme dar und bewirken durch zusätzliche Verwirbelung des Stroms eine Verkürzung der Länge des Abschnitts des Übergangs vom Brennen in eine Explosion.

Die Anwendung dieser Konstruktion bei der Erzeugung einer Explosion in Gemischen mit erheblicher Länge des Abschnitts des Übergangs vom Brennen in eine Explosion führt jedoch ebenfalls nur zu einer unerheblichen Verkürzung dieser Länge.

Der Vorgang der Entstehung einer Explosion mit Hilfe der S.cholkin-Spirale hat Ähnlichkeit mit dem Vorgang der Ausbre itung einer stationären Explosion in einem Gasgemisch, dsren typische Besonderheit im Vorhandensein einzelner Brennherde des Gases in der Explosionsfront besteht. Diese Herde verursachen lokale Druckerhöhungen - Druckwellen, die sich entlang der Front der Explosionswelle quer zu deren Ausbreitungsrichtung im Rohr bewegen. Diese Querwellen treffen aufeinander und auf die Wände des Rohrs auf und verursachen eine zusätzliche Erhöhung des Drucks und der Temperatur im Raum des Zusammenstosses, wodurch die stationäre Ausbreitung der Explosion längs des Rohrs gewährleistet wird.

Bei der Untersuchung einer stationären Explosion im Rohr mit einer Rückwand wird auf ihr ein typisches Netz von Spuren festgestellt, wobei die Größe der Maschen dieses Netzes von der Zusammensetzung des explosiven Gasgemisches und der Größe des Anfangsdrucks des Gemisches im Rohr bestimmt wird. Die Größe einer Masche in der Front einer stationären Explosion ist der wichtigste Kennwert des Vorgangs und wird experimentell bestimmt.

### Offenbarung der Erfindung

Der vorliegenden Erfindung liegt die Aufgabe zugrunde, solch ein Rohr einer Anlage zum Explosivauf dampfen zu schaffen, in dem der Beschleuniger des Übergangs vom Brennen in eine Explosion solch eine Konstruktion hat, die es ermöglicht, die Länge des Abschnitts des Übergangs vom Brennen in eine Explosion ohne Vergrößerung der äußeren Abmessungen des Rohrs bei gleichbleibender Leistung der Anlage zu verkürzen.

Die gestellte Aufgabe wird dadurch gelöst, daß im Rohr einer Anlage zum Explosivaufdampfen von Überzügen, das nacheinander miteinander verbundene eine Einrichtung zur Initherung der Explosion, einen Beschleuniger des Übergangs vom Brennen in eine Explosion und eine Explosionskammer enthält, gemäß der Erfindung der Beschleuniger des Übergangs vom Brennen in eine Explosion in Form eines zum Rohr koaxial liegenden Raumgitters ausgeführt ist, von dem die Größe jeder seiner Maschen im wesentlichen gleich der Maschengröße der stationären Explosionsdruckwelle im explosiven Gemisch einer bestimmten Zusammensetzung ist, wobei die Anzahl der Maschen im Querschnitt des Gitters in Richtung zum offenen Ende des Rohrs zunimmt und dabei durchgehende Kanäle fürden Durchgang des Gases von der Einrichtung zur Initiierung der Explosion in die Explosionskammer gebildet werden, wobei die am Außenrand gelegenen Kanäle unter einem spitzen Winkel zur Achse des Rohrs verlaufen.

Die erfindungsgemäße Konstruktion des Beschleunigers ermöglicht es, die Länge des Übergangs vom Brennen in eine Explosion ohne Vergrößerung der äußeren Abmessungen des Rohrs bei gleichbleibender Kapazität der Anlage zu verringern, wodurch beliebige, schwerexplosive Gase (Methan, Butan, Propan u.a.) als Komponenten des explosiven Gemisches verwendet werden können, die vorher nicht zu diesem Zweck herangezogen wurden, weil auf der Länge des Rohrs der existierenden Anlage keine Explosion erzeugt werden konnte.

Außerdem garantiert die Verwendung dieser Gasgemische einen gefahrlosen Betrieb der Anlagen bei unveränderter Leistung.

Die Festlegung einer gleichen Größe der Maschen sowohl im Raumgitter des Beschleunigers, als auch in der Front der stationären Explosion ist damit begründet, daß die in der Front der stationären Explosionsdruckwelle ablaufenden Prozesse ähnlich sind wie die Prozesse, die bei der Ausbreitung der Flamme in den Kanälen des Raumgitters des Beschleunigers ablaufen. Experimentell ist festgestellt worden, daß die Annäherung der Maschengröße des Raumgitters des Beschleunigers an die Maschengröße in der Explosionsfront die stärkste Verkürzung der Länge des Übergangs vom Brennen in eine Explosion hervorruft.

Der spitze Neigungswinkel der durchgehenden Kanäle des Gitters des Beschleunigers zur Achse des Rohrs ist dadurch begründet, daß bei Annäherung des Neigungswinkels an einen rechten Winkel es zu einer sprunghaften Erweiterung des Querschnitts des Kanals kommt, durch den sich die Flamme ausbreitet, was zu einem starken Entweichen der Brennprodukte zur Seite und damit zu einem starken Temperatur- und Druckabfall in der Flammenfront führt. Diese Gründe tragen nicht zur Beschleunigung des Brennens bei, sondern sie können auch zum vollständigen Verlöschen des Brennvorgangs führen.

In einer zu bevorzugenden Ausführungsvariante der vorliegenden Erfindung wird das Raumgitter des Beschleunigers von einem Satz gelochter Scheiben gebildet, die koaxial zum Rohr derart aufgestellt sind, daß die Löcher jeder Scheibe teilweise von den Stegen der in Richtung des Gasstroms fol - Senden Scheibe überdeckt werden.

Solch eine Ausführung vereinfacht die Herstellungstechnologie des Beschleunigers und gewährleistet den Übergang vom Brennen in eine Explosion für Gemische auf der Grundlage von Methan, Propan, Butan u.a. auf einer Länge , die dem Kaliber des Rohrs gleicht.

Nach einer Ausführungsvariante der vorliegenden Erfindung wird das Raumgitter des Beschleunigers von einem Rohrelement gebildet.

Solch eine Konstruktion vereinfacht die Kühlung des Beschleunigers, indem man eine Kühlflüssigkeit in den Innenraum des Rohrelements pumpt. Die Kühlung des Beschleunigers ist eine unumgängliche Voraussetzung seiner Verwendung in Anlagen zum Explosfvaufdampfen.

### Kurze Beschreibung der Zeichnungen

Weitere Ziele und Vorzüge der vorliegenden Erfindung werden aus folgender ausführlicher Beschreibung deren Ausführungsbeispiele und den beiliegenden Zeichnungen verständlich, und zwar zeigt
Fig. 1 schematisch die Gesamtansicht eines Rohrs gemäß der Erfindung (Längsschnitt);
Fig. 2 einen Beschleuniger des Übergangs vom Brennen in eine Explosion (Längsschnitt);
Fig. 3 eine Ausführungsvariante des Beschleunigers aus einem Rohrelement (Längsschnitt).

### Bevorzugte Ausführungsvariante der Erfindung

Das Rohr der bekannten Anlage zum Explosivaufdampfen von Überzügen enthält eine Einrichtung 1 (Fig. 1,2) zum Initiieren einer Explosion, die mit einer Explosionskammer 2 über einen Beschleuniger 3 des Übergangs vom Brennen in eine Explosion verbunden ist. Der Beschleuniger 3 ist in Form eines Raumgitters ausgeführt, das koaxial zur Kammer 2 aufgestellt ist. Die Größe jeder Masche 4 des Gitters gleicht im wesentlichen der Größe einer Masche der stationären Explosionsdruokwelle im explosiven Gemisch der verwendeten Zusammensetzung. Die Anzahl der Maschen 4 im Querschnitt des Gitters erhöht sich in Richtung zum offenen Ende des Rohrs, wobei durchgehende Kanäle 5 zum Durchgang des Gases von der Einrichtung 1 zur Initiierung der Explosion in die Explosionskammer 2 entstehen. Die am Außenrand gelegenen Kanäle 5 des Gitters verlaufen unter einem spitzen Winkel zur Achse des Rohrs (in einer zu bevorzugenden Ausführungsvariante der Erfindung beträgt dieser Winkel etwa 40°).

Das Raumgitter des Beschleunigers 3 wird von einem Satz gelochter Scheiben 6, 7, 8, 9, 10, 11, 12, 13, 14, 15 gebildet, die koaxial in der Kammer 2 aufgestellt sind, wobei in jedem Paar benachbarter Scheiben, z.B. 14, 15, die Löcher 16 der vorangehenden Scheibe 14 teilweise von den Stegen 17 zwischen den Löchern der in Richtung des Stroms des explosiven Gasgemisches folgenden Scheibe 15 überdeckt werden, wodurch die Maschen 4 entstehen. In jeder Scheibe 6, 7, 8, 9, 10, 11, 12, 13, 14, 15 beträgt der Abstand zwischen den Achsen zweier nebeneinanderliegender Löcher 16 nicht mehr als 1 bis 2 Durchmesser eines Loches 16. Die Anzahl der Löcher 16 in den Scheiben 6,7,8,9,10,11,12,13,14,15 nimmt in Richtung zum offenen Ende des Rohrs zu.

Der Körper der Scheiben 6,7,8,9,10,11,12,13,14,15 ist mit Kanälen (in den Fig. nicht abgebildet) für die Zuleitung eines Kältemittels und zum Kühlen der Scheiben 6,7,8,9,10, 11,12,13,14,15 während des Betriebs der Anlage versehen.

Das Rohr funktioniert folgendermaßen.

In dem Loch 16 der in Bewegungsrichtung der Gase ersten Scheibe 6 wird ein explosives Gasgemisch gezündet, das in das Rohr aus dem Mischer (in den Fig. nicht abgebildet) der Anlage geleitet wird. Der Strom der unverbrannten Gase wird vor der Flammenfront auf den Stegen 17 verwirbelt, wodurch die Flamme beschleunigt wird und vor ihr eine Serie von Druckwellen entsteht. Bei der Reflektierung der Druckwellen an den Stegen 17 werden Temperaturen erreicht, die ausreichend sind zur Selbstentzünd ung des Gemisches vor der Flammenfront schon im Querschnitt der Anordnung der Scheiben 10 und 11, und es entsteht eine große Anzahl zusätzlicher Zündnester, die wiederum neue Druckwellen erzeugen, durch die neue Zündnester auf den Stegen 17 der Scheibe 12 entstehen usw. Dadurch wird der Brennprozeß vielfach intensiviert und vollzieht sich praktisch in Raum, wodurch starke Stoßwellen in den Maschen 4 des Raumgitters des Beschleunigers 3 entstehen, die das Gemisch schon im Beschleuniger 3 oder in Höhe des Ausgangs aus dem Beschleuniger 3 selb. - tändig entzünden können.

In Fig. 3 ist eine Ausführungsvariante des Raumgitters des Beschleunigers 3 in Form eines Rohrelements 18 abgebildet, das so verlegt wird, daß der Innenraum des Elements 18 für die Aufnahme eines Kältemittels genutzt wird und seine Außenfläche die Maschen 4 erzeugt, die die durchgehenden Kanäle 5 für den Durchgang der Gase in das Rohr bilden.

experimentelle Untersuchungen eines stöchiometrischen Gemisches von Methan und Sauerstoff (Maschengröße in der Front einer stationären Explosion - 4 mm) haben gezeigt, daß sich der Explosionsvorgang nach dem Austritt der Welle. aus dem Beschleuniger 3 schon in einer Entfernung von 1,5 bis 2 cm von der letzten Scheibe 15 einsetzt. Solch ein Beschleuniger funktioniert ebenfalls effektiv in einem weiten Bereich der Zusammensetzung von Gemischen auf der Grundlage von Propan und Butan (Maschengröße von 6 bis 1,5 mm). Es sind auch andere Varianten der Größe und Form der Maschen 4 des Raumgitters des Beschleunigers 3 möglich. Die Größe der Maschen 4 des Raumgitters des Beschleunigers 3 darf sich jedoch nicht erheblich von der Größe der Maschen in der Front der stationären Explosion unterscheiden, optimal ist eine Maschengröße des Raumgitters von 0,5 bis 2 Maschengrößen der stationären Explosion.

Die beschriebene Konstruktion des Beschleunigers 3 des Übergangs vom Brennen in eine Explosion, der im Rohr installiert ist und eine Länge von weniger als ein Kaliber hat, verkürzt die Länge des Abschnitts des Übergangs vom Brennen in eine Explosion (unter Berücksichtigung der Länge des Beschleunigers selbst) bis zu einem Wert, der dem Kaliber des Rohrs gleicht.

Durch die Installierung eines Beschleunigers 3 in Rohr einer Anlage zum Explosivaufdämpfen können gefahrlose explosive Gemische von Gasen auf der Grundlage von Methan, Propan, Butan u.a. ohne Änderung der Konstruktion der Anlagen, ihrer äußeren Abmessungen und ihrer Leistung verwendet werden. Die verwendung von explosiven Gemischen auf der Grundlage dieser Gase gewährleistet eine hohe Qualität der Überzüge, die höhere Kennwerte haben können als die bei Verwendung von Azetylen-Sauerstoff-Gemischen hergestellten Überzüge.

### Gewerbliche Anwendbarkeit

Die Erfindung kann im Motorenbau zum Auftragen von Überzügen aus Sinterhartmetallen auf der Grundlage von Wolfram-, Chrom- und Titankarbid auf Teile von Maschinen und Mechanismen, die einem intensiven Abrieb- und Reibungsverschleiß unterliegen, eingesetzt werden, wodurch ihre Betriebszeit um das ...zigfache erhöht werden kann.

Außerdem kann die Erf ind ung zum Auftragen von Überzügen verwendet werden, die die Oberfläche von Werkstücken und Maschinen, die aggressiven Medien ausgesetzt sind (Säuren, Laugen, Meerwasser), vor Korrosion schützen oder die beim Schließen von Starkstromkreisen verwendet werden.

## Patentansprüche

1. Rohr einer Anlage zum Explosivaufdampfen von Überzügen, das nacheinander miteinander verbundene: eine Einrichtung (1) zur Initiierung einer Explosion, einen Beschleuniger (3) des Übergangs vom Brennen in eine Explosion und eine Explosionskammer (2) enthält, dadurch gekennzeichnet, daß der Beschleuniger (3) des Übergangs vom Brennen in eine Explosion in Form eines zur Kammer (2) koaxial liegenden Raumgitters ausgeführt ist, von dem die Größe jeder seiner Maschen (4) im wesentlichen gleich der Maschengröße der stationären Explosionsdruckwelle im explosiven Gemisch einer bestimmten Zusammensetzung ist, wobei die Anzahl der Maschen (4) im Querschnitt des Gitters in Richtung zum offenen Ende des Rohrs zunimmt und dabei durchgehende Kanäle (5) für den Durchgang des Gases von der Einrichtung (1) initiierung der Explosion in die Explosionskammer (2) gebildet werden, wobei die am Außenrand gelegenen Kanäle (5) unter einem spitzen Winkel (α) zur Achse des Rohrs verlaufen.

2. Rohr nach Anspruch 1, dadurch gekennzeichnet, daß das Raumgitter des Beschleunigers (3) von einem Satz gelochter Scheiben (6, 7, 8, 9, 10, 11, 12, 13, 14, 15) gebildet wird, die koaxial zum Rohr derart aufgestellt sind, daß die Löcher jeder Scheibe (6, 7, 8, 9, 10, 11, 12, 13, 14, 15) teilweise von den Stegen (17) zwischen den Löchern (16) der in Richtung des Gasstroms folgenden Scheibe (7, 8, 9, 10, 11, 12, 13, 14, 15) überdeckt werden und so die Maschen (4) entstehen.

3. Rohr nach Anspruch 1, dadurch gekennzeichnet, daß das Raumgitter des Beschleunigers (3) von einem Rohrelement (18) gebildet wird.
